# EUROPÄISCHE PATENTSCHRIFT

(11) **EP 1 044 710 B1**
(45) Veröffentlichungstag und Bekanntmachung des Hinweises auf die Patenterteilung: **09.02.2005**
(21) Anmeldenummer: 00103841.3
(22) Anmeldetag: 24.02.2000
(51) Int. Cl.: A63H 33/04

(54) **Formgebungsvorrichtung zum Umformen eines Spielbausteins**
Device for remodelling a toy construction element
Dispositif permettant de remodeler un bloc de jeu de construction

(30) Priorität: 13.04.1999 DE 19916736
(43) Veröffentlichungstag der Anmeldung: 18.10.2000
(73) Patentinhaber: Artur Fischer TIP GmbH & Co. KG, 72178 Waldachtal (DE)
(72) Erfinder: Fischer, Artur, Prof. Dr.h.c. Dr. -Ing.E.h., 72178 Waldachtal (DE)

(56) Entgegenhaltungen:
- DE-C- 286 710
- DE-C- 549 394
- DE-C- 19 628 349
- US-A- 2 251 858

## Beschreibung

Die Erfindung betrifft eine Formgebungsvorrichtung zum Umformen eines aus einem festen Schaum bestehenden, plastisch verformbaren Spielbausteins zu einem im wesentlichen quaderförmigen, vorzugsweise länglichen Spielbaustein gemäß dem Oberbegriff des Anspruchs 1. Des weiteren betrifft die Erfindung ein Verfahren zur Formung eines Spielbausteins mit einer derartigen Formgebungsvorrichtung gemäß dem Oberbegriff des Anspruchs 4.

Ein derartiger Spielbaustein ist offenbart in der DE 197 49 493. Der bekannte Spielbaustein ist aus einem Agrarrohstoff durch Spritzgießen geformt und aufgeschäumt. Der Spielbaustein weist näherungsweise eine zylindrische Form mit balligen Stirnflächen auf. Er ist durch Befeuchten selbstklebend und dadurch mit weiteren Spielbausteinen verbindbar. Jedoch weist der bekannte Spielbaustein aufgrund seiner Zylinderform und seiner balligen Stirnflächen keine ebene Außenform aus, wodurch es erschwert ist, beispielsweise eine Modellmauer aus den bekannten Spielbausteinen zu errichten.

Aus der DE-C-196 28 349 ist eine Vorrichtung zur Herstellung von Formteilen aus aufgeschäumten thermoplastischen Kunststoffpartikeln bekannt, die eine aus mindestens zwei Teilschalen bestehende Form aufinreist, in welche die aufgeschäumten Kunststoffpartikel über eine Einlaßvorrichtung eingebracht und unter Einwirkung von Wärme und Dampf weiter aufgeschäumt, verschweißt und/oder versintert werden. Die bekannte Vorrichtung ist nicht zum Umformen, sondern zum Urformen vorgesehen. Des weiteren weist die bekannte Vorrichtung ebene Formgebungsflächen auf. Wollte man mit der bekannten Vorrichtung einen aus einem festen Schaum bestehenden Spielbaustein zu einem im wesentlichen quaderförmigen Spielbaustein umformen, würden sich Außenflächen des umgeformten Spielbausteins aufgrund seiner Elastizität zu balligen Flächen nach außen wölben. Ein solcher Spielbaustein hätte nicht die gewünschte, im wesentlichen quaderförmige Form, aufeinander gesetzte Spielbausteine würden aufgrund ihrer balligen Außenflächen aufeinander schaukeln, ein Aufeinandersetzen der Spielbausteine zu beispielsweise einer Spielzeugmauer wäre nicht möglich, die Spielzeugmauer würde spätestens bei drei oder vier aufeinander gesetzten Spielbausteinen einstürzen.

Die DE-C-594 394 offenbart eine Sandform mit zwei durch ein Scharnier gelenkig miteinander verbundenen Formteilen zur Herstellung von freistehenden Sandfiguren. Die Sandform ist an einer Basis offen, so daß eingefüllter Sand unmittelbar auf eine Unterlage aufgesetzt werden und die Sandform anschließend geöffnet und abgenommen werden kann. Zum Umformen plastisch verformbarer Spielbausteine zu im wesentlichen quaderförmigen Spielbausteinen eignet sich die bekannte Sandform ebenfalls nicht.

Aus der DE-C-286 710 ist eine Spielzeugpresse zum Urformen von Baukastensteinen aus einer feuchten Zementmasse bekannt. Mit der bekannten Spielzeugpresse ließen sich zwar theoretisch aus einem festen Schaum bestehende, plastisch verformbare Spielbausteine zu einem im wesentlichen quaderförmigen Spielbaustein pressen, jedoch würde auch hier das Problem auftreten, daß sich aufgrund einer elastischen Rückformung des Spielbausteins nach seiner Entnahme aus der Spielzeugpresse Außenflächen des Spielbausteins ballig nach außen wölben würden.

Der Erfindung liegt daher die Aufgabe zugrunde, eine Formgebungsvorrichtung vorzuschlagen, mit der ein Spielbaustein der vorstehend beschriebenen Art zu einem im wesentlichen quaderförmigen Spielbaustein umformbar ist.

Diese Aufgabe wird erfindungsgemäß durch die Merkmale des Anspruchs 1 gelöst. Die erfindungsgemäße Formgebungsvorrichtung weist zwei oder mehr Teile auf, die so zusammensetzbar sind, daß die Formgebungsvorrichtung einen im wesentlichen quaderförmigen Innenraum aufweist. Der Innenraum der Formgebungsvorrichtung bildet einen Formgebungsraum, der einen eingelegten, plastisch verformbaren Spielbaustein zu einem Quader oder zumindest näherungsweise zu einem Quader umformt. Dabei sind eine Breite und eine Höhe des Formgebungsraums der zusammengesetzten Formgebungsvorrichtung kleiner als ein Durchmesser des einzulegenden Spielbausteins und eine Länge des Formgebungsraums ist kürzer als eine maximale Länge des einzulegenden Spielbausteins. Vorzugsweise ist ein Volumen des Formgebungsraums kleiner als ein Volumen des einzulegenden Spielbausteins vor dessen Umformung. Beim Einlegen des Spielbausteins in die Formgebungsvorrichtung und beim Schließen der Formgebungsvorrichtung durch Zusammensetzen ihrer Teile übt die Formgebungsvorrichtung Druckkräfte auf den Spielbaustein aus, die diesen zu einem Quader umformen. Zum Zusammensetzen sind die Teile der Formgebungsvorrichtung beispielsweise zusammensteckbar. Es ist auch möglich, die Teile der Formgebungsvorrichtung schwenkbar miteinander zu verbinden. Nach dem Öffnen der Formgebungsvorrichtung und Entnehmen des umgeformten Spielbausteins hat dieser im wesentlichen die Form eines Quaders und läßt sich einfach mit weiteren, ebenfalls quaderförmigen und gleich großen Spielbausteinen beispielsweise zu einer Modellmauer zusammensetzen.

Einander gegenüberliegende Begrenzungsflächen des Formgebungsraums der Formgebungsvorrichtung sind konvex gewölbt, d. h. einander gegenüberliegende Begrenzungsflächen wölben sich nach innen in den Formgebungsraum hinein. Die Wölbung kann beispielsweise auch durch eine kantige Form nachgeahmt sein. Zweck der konvexen Begrenzungsflächen des Formgebungsraums ist es, ein Rückstellvermögen des Spielbausteins zu kompensieren: Nach dem Umformen formt sich der Spielbaustein aufgrund seiner Elastizität wieder etwas zurück in Richtung seiner ursprünglichen Zylinderform mit balligen Stirnflächen, d. h. eine Außenfläche des Spielbausteins, die von einer ebenen Begrenzungsfläche des Formgebungsraums der Formgebungsvorrichtung umgeformt ist, wölbt sich nach Entnahme des Spielbausteins aus der Formgebungsvorrichtung wieder etwas nach außen. Um diesen Effekt zu kompensieren, wird die Außenfläche des Spielbausteins von der konvexen Begrenzungsfläche des Formgebungsraums in bezug auf den Spielbaustein konkav nach innen gewölbt. Die Rückformung des Spielbausteins nach seiner Entnahme aus der Formgebungsvorrichtung bewirkt dann, daß die von der konvexen Begrenzungsfläche des Formgebungsraums geformte Außenfläche des Spielbausteins nach Entnahme des Spielbausteins aus der Formgebungsvorrichtung in etwa eben ist.

Um den Spielbaustein einfach in die geöffnete Formgebungsvorrichtung einlegen zu können, sieht eine Ausgestaltung der Erfindung eine Einlegeschräge vor, die sich an eine Begrenzungsfläche des Formgebungsraums anschließt. Beim Einlegen in die Formgebungsvorrichtung gleitet der Spielbaustein mit einer Stirnfläche oder mit seinem Umfang an er Einlegeschräge entlang und wird dabei axial gestaucht (verkürzt) bzw. in eine Querrichtung gepresst. Die Einlegeschräge erleichtert das Einlegen des Spielbausteins in die Formgebungsvorrichtung.

Bei einer Weiterbildung der Erfindung weist die Formgebungsvorrichtung jeweils zwei Einlegeschrägen auf, die einander paarweise gegenüberliegend angeordnet sind und die zusammen eine Art Einlegetrichter zum Einlegen des Spielbausteins in die Formgebungsvorrichtung bilden.

Gemäß dem erfindungsgemäßen Verfahren wird ein aus einem festen Schaum bestehender, plastisch verformbarer Spielbaustein mit einer beispielsweise näherungsweise zylindrischen Form in eines der Teile der offenen Formgebungsvorrichtung eingelegt und die Formgebungsvorrichtung wird durch Zusammensetzen ihrer Teile geschlossen. Durch das Zusammensetzen der Teile der Formgebungsvorrichtung übt die Formgebungsvorrichtung Druckkräfte auf den Spielbaustein aus, die diesen zu einem Quader umformen. Einander gegenüberliegende, konvex gewölbte Begrenzungsflächen des Formgebungsraums der Formgebungsvorrichtung formen die an diesen Begrenzungsflächen anliegenden Außenflächen des Spielbausteins konkav nach innen. Aufgrund einer elastischen Rückformung des Spielbausteins nach seiner Entnahme aus der Formgebungsvorrichtung stellen sich die in der Formgebungsvorrichtung konkav nach innen gewölbten Außenflächen des Spielbausteins zu in etwa ebenen Außenflächen zurück. Der Spielbaustein erhält dadurch in etwa ebene Außenflächen, wodurch sich der im wesentlichen quaderförmige Spielbaustein stapeln und sich beispielsweise eine Spielzeugmauer aus den umgeformten Spielbausteinen aufstellen lässt.

Die Erfindung wird nachfolgend anhand eines in der Zeichnung dargestellten Ausführungsbeispiels näher erläutert. Es zeigen:
- Figur 1: eine erfindungsgemäße Formgebungsvorrichtung in geöffnetem Zustand in perspektivischer Darstellung; und
- Figur 2: einen Querschnitt der Formgebungsvorrichtung aus Figur 1.

Die in Figur 1 dargestellte, erfindungsgemäße Formgebungsvorrichtung 10, 12 weist zwei Teile auf, die beide aus Kunststoff bestehen. Eines der beiden Teile, das nachfolgend als Unterteil 12 bezeichnet wird, weist eine Bodenwand 14 mit schrägen Längsseitenrändem auf. Zwischen den schrägen Längsseitenrändern weist die Bodenwand 14 wie in Figur 2 sichtbar eine in einer Querrichtung konvex gewölbte Fläche 15 auf. An beiden Enden stehen Stirnwände 16 rechtwinklig von der Bodenwand 14 ab. Mit Abstand von der Bodenwand 14 weisen die Stirnwände einander zugewandte Einlegeschrägen 18 auf, deren Abstand von einander sich mit zunehmendem Abstand von der Bodenwand 14 vergrößert. Die beiden Einlegeschrägen 18 bilden einen Einlegetrichter der Formgebungsvorrichtung 10, 12.

Das andere Teil der Formgebungsvorrichtung 10, 12 das nachfolgend als Oberteil 10 bezeichnet wird, hat eine Länge, die dem Abstand der beiden Stirnwände 16 des Unterteils 12 voneinander entspricht. Das Oberteil 10 weist eine Deckenwand 20 auf, von deren Längsrändem zwei Seitenwände 22 rechtwinklig abstehen. Eine innere Oberfläche 24 der Deckenwand 20 zwischen den beiden Seitenflächen 22 ist konvex gewölbt wie die ihr gegenüberliegende konvexe Fläche 15 der Bodenwand 14 (Figur 2). Die Seitenwände 22 weisen Einlegeschrägen 26 an ihren einander zugewandten, freien Längsrändem auf.

Die Verwendung der erfindungsgemäßen Formgebungsvorrichtung 10, 12 ist folgende: In das Unterteil 12 wird zwischen die beiden Stirnwände 16 ein plastisch verformbarer, aus einem festen Schaum bestehender, im wesentlichen zylindrischer Spielbaustein 28 eingelegt, wie in Figur 1 mit Strichlinien dargestellt. Der Spielbaustein 28 ist aus einem nachwachsenden Agrarrohstoff aufgeschäumt, er weist ballige Stirnflächen auf. Beim Einlegen in das Unterteil 12 gleitet der Spielbaustein 28 mit seinen Stirnflächen an den Einlegeschrägen 18 der Stirnwände 16 entlang und wird dadurch axial auf einen lichten Abstand der Stirnwände 16 zusammengedrückt.

Anschließend wird das Oberteil 10 auf das Unterteil 12 aufgesetzt dabei gleitet das Oberteil 10 mit seinen Einlegeschrägen 26 am Umfang des Spielbausteins 28 entlang und drückt diesen auf einen lichten Abstand der Seitenwände 22 zusammen. Das Oberteil 10 wird soweit gegen das Unterteil 12 gedrückt, bis die Einlegeschrägen 26 des Oberteils 10 an den schrägen Längsseitenrändem der Bodenwand 14 des Unterteils 12 anliegen. Dieser zusammengesetzte Zustand der Formgebungsvorrichtung 10, 12 ist in Figur 2 gezeichnet.

Der Spielbaustein 28 weist sowohl im Durchmesser als auch in seiner axialen Länge ein Übermaß in bezug auf die Formgebungsvorrichtung 10, 12 auf. Beim Einlegen des Spielbausteins 28 in die Formgebungsvorrichtung 10, 12 und beim Zusammensetzen des Oberteils 10 mit dem Unterteil 12, d. h. beim Schließen der Formgebungsvorrichtung 10, 12 wird der Spielbaustein 28 sowohl axial gestaucht als auch in Querrichtung in zwei zueinander senkrechten Richtungen zusammengedrückt. Dadurch wird der Spielbaustein 28 im wesentlichen zu einem länglichen Quader umgeformt.

In geschlossenem Zustand der Formgebungsvorrichtung 10, 12 begrenzen deren Ober- und Unterteil 10, 12 einen im wesentlichen quaderförmigen Innenraum zwischen sich, der als Formgebungsraum bezeichnet wird. Die einander gegenüberliegenden konvex gewölbten Oberflächen 15, 24 der Bodenwand 14 des Unterteils 12 und der Deckenwand 20 des Oberteils 10 bilden zwei von sechs Begrenzungsflächen des Formgebungsraums. Diese konvexen Begrenzungsflächen 15, 24 formen an ihnen anliegende Außenflächen des Spielbausteins 28 konkav nach innen (Figur 2). Nach Öffnen der Formgebungsvorrichtung 10 und Entnahme des Spielbausteins 28 formen sich dessen Außenflächen wieder etwas zurück, wodurch die in der geschlossenen Formgebungsvorrichtung 10, 12 konkaven Außenflächen des Spielbausteins 28 im wesentlichen eben werden. Durch diese beiden, einander gegenüberliegenden, im wesentlichen ebenen Außenflächen läßt sich der Spielbaustein 28 mit weiteren, ebensolchen Spielbausteinen 28 einfach beispielsweise zu einer Mauer zusammensetzen. Daß die beiden anderen seitlichen Außenflächen des Spielbausteins 28 sich in folge dessen Rückformverhaltens nach Entnahme aus der Formgebungsvorrichtung 10, 12 konvex nach außen wölben, stört nicht, da an diesen Flächen beim Bau einer Modellmauer keine Spielbausteine 28 angesetzt werden.

Die Einlegeschrägen 18 der Stirnwände 16 können weiter als dargestellt von der Bodenwand 14 wegverlängert und auseinandergezogen werden, um auch längere Spielbausteine 28 einfach in das Unterteil 12 einlegen zu können.

Da ein lichter Abstand der Stirnwände 16 des Unterteils 12 kleiner als eine axiale Länge des Spielbausteins 28 ist, und der Spielbaustein 28 beim Einlegen axial gestaucht wird, formen die Stirnwände 16 die ursprünglich balligen Stirnflächen des Spielbausteins 28 zu im wesentlichen ebenen Stirnflächen um.

## Patentansprüche

1. Formgebungsvorrichtung zum Umformen eines aus einem festen Schaum bestehenden, plastisch verformbaren Spielbausteins zu einem im wesentlichen quaderförmigen Spielbaustein, wobei die Formgebungsvorrichtung (10, 12) zwei- oder mehrteilig ist und die Teile (10, 12) der Formgebungsvorrichtung (10, 12) zusammensetzbar sind, wobei die Formgebungsvorrichtung (10, 12) einen im wesentlichen quaderförmigen Innenraum (Formgebungsraum) aufweist, **dadurch gekennzeichnet, daß**, zwei einander gegenüberliegende Begrenzungsflächen (15, 24) des Formgebungsraums eine konvex gewölbte Form aufweisen.

2. Formgebungsvorrichtung nach Anspruch 1, **dadurch gekennzeichnet, daß** die Formgebungsvorrichtung (10, 12) eine Einlegeschräge (18, 26) aufweist, die sich an eine Begrenzungsfläche des Formgebungsraums anschließt.

3. Formgebungsvorrichtung nach Anspruch 2, **dadurch gekennzeichnet, daß** die Formgebungsvorrichtung (10, 12) Einlegeschrägen (18, 26) aufweist, die einander paarweise gegenüberliegend angeordnet sind.

4. Verfahren zum Formen eines Spielbausteins mit einer Formgebungsvorrichtung (10, 12) die zwei- oder mehrteilig ist, wobei die Teile (10, 12) der Formgebungsvorrichtung (10, 12) zusammensetzbar sind, daß die Formgebungsvorrichtung (10, 12) einen im wesentlichen quaderförmigen Innenraum (Formgebungsraum) aufweist, daß ein aus einem festen Schaum bestehender, plastisch verformbarer Spielbaustein (28) in ein Teil (12) der Formgebungsvorrichtung (10, 12) eingelegt wird, und daß die Teile (10, 12) der Formgebungsvorrichtung (10, 12) zusammengesetzt werden und **dadurch** Druckkräfte auf den Spielbaustein (28) ausüben, die den Spielbaustein (28) zu einem im wesentlichen quaderförmigen Spielbaustein (28) umformen, **dadurch gekennzeichnet, daß** zwei einander gegenüberliegende Begrenzungsflächen (15, 24) des Formgebungsraums eine konvex gewölbte Form aufweisen.

5. Verfahren nach Anspruch 4, **dadurch gekennzeichnet, daß** ein näherungsweise zylindrischer Spielbaustein (28) in die Formgebungsvorrichtung (10, 12) eingelegt und durch Zusammensetzen ihrer Teile (10, 12) zu einem im wesentlichen quaderförmigen Spielbaustein umgeformt wird.

## Claims

1. Shaping device for reshaping a plastically deformable toy building block made from a solid foam into a substantially parallelepipedal toy building block, the shaping device (10, 12) being of two or more parts and the parts (10, 12) of the shaping device (10, 12) being arranged to be brought together, and the shaping device (10, 12) having a substantially parallelepipedal internal space (shaping space), **characterised in that** two boundary surfaces (15, 24) of the shaping space, which are located opposite one another, have a convexly curved shape.

2. Shaping device according to claim 1, **characterised in that** the shaping device (10, 12) has an insertion bevel (18, 26) adjacent to a boundary surface of the shaping space.

3. Shaping device according to claim 2, **characterised in that** the shaping device (10, 12) has insertion bevels (18, 26) which are arranged in a pair opposite one another.

4. Method of shaping a toy building block using a shaping device (10, 12) which is of two or more parts, the parts (10, 12) of the shaping device (10, 12) being arranged to be brought together, the shaping device (10, 12) having a substantially parallelepipedal internal space (shaping space), a plastically deformable toy building block (28) made from a solid foam being inserted into a part (12) of the shaping device (10, 12), and the parts (10, 12) of the shaping device (10, 12) being brought together and, as a result, applying compressive forces on the toy building block (28) which reshape the toy building block (28) into a substantially parallelepipedal toy building block (28), **characterised in that** two boundary surfaces (15, 24) of the shaping space, which are located opposite one another, have a convexly curved shape.

5. Method according to claim 4, **characterised in that** an approximately cylindrical toy building block (28) is inserted into the shaping device (10, 12) and, as a result of bringing together the parts (10, 12) thereof, is reshaped into a substantially parallelepipedal toy building block.

## Revendications

1. Dispositif de mise en forme pour le remodelage d'un bloc de jeu de construction plastiquement déformable et constitué d'une mousse rigide, pour obtenir un bloc de jeu de construction sensiblement rectangulaire, ledit dispositif (10, 12) de mise en forme comprenant deux ou plusieurs parties, et les parties (10, 12) dudit dispositif (10, 12) pouvant être assemblées, ledit dispositif (10, 12) présentant un espace intérieur (compartiment de mise en forme) sensiblement rectangulaire, **caractérisé par le fait que** deux surfaces de délimitation (15, 24) du compartiment de mise en forme, mutuellement opposées, possèdent une forme à bombement convexe.

2. Dispositif de mise en forme selon la revendication 1, **caractérisé par le fait que** ledit dispositif (10, 12) comporte un biseau d'insertion (18, 26) se rattachant à une surface de délimitation du compartiment de mise en forme.

3. Dispositif de mise en forme selon la revendication 2, **caractérisé par le fait que** ledit dispositif (10, 12) comporte des biseaux d'insertion (18, 26) agencés par paires mutuellement opposées.

4. Procédé de mise en forme d'un bloc de jeu de construction à l'aide d'un dispositif (10, 12) de mise en forme en deux ou plusieurs parties, les parties (10, 12) dudit dispositif (10, 12) pouvant être assemblées, ledit dispositif (10, 12) étant muni d'un espace intérieur (compartiment de mise en forme) sensiblement rectangulaire ; un bloc (28) de jeu de construction plastiquement déformable, constitué d'une mousse rigide, étant inséré dans une partie (12) du dispositif (10, 12) ; et les parties (10, 12) du dispositif (10, 12) étant assemblées en appliquant de la sorte, audit bloc (28), des forces de pression qui remodèlent ledit bloc (28) en un bloc (28) sensiblement rectangulaire, **caractérisé par le fait. que** deux surfaces de délimitation (15, 24) du compartiment de mise en forme, mutuellement opposées, possèdent une forme à bombement convexe.

5. Procédé selon la revendication 4, **caractérisé par le fait qu'**un bloc (28) de jeu de construction, approximativement cylindrique, est inséré dans le dispositif (10, 12) de mise en forme et est remodelé, par assemblage des parties (10, 12) dudit dispositif, pour obtenir un bloc sensiblement rectangulaire.
